# EUROPÄISCHE PATENTSCHRIFT

(11) **EP 0 464 036 B1**
(45) Veröffentlichungstag und Bekanntmachung des Hinweises auf die Patenterteilung: **12.10.1994**
(21) Anmeldenummer: 90903770.7
(22) Anmeldetag: 03.03.1990
(51) Int. Cl.: F27B 9/10

(54) **VERFAHREN UND VORRICHTUNG ZUR BEHANDLUNG VON MONOFILEN**
PROCESS AND DEVICE FOR PROCESSING MONOFILAMENTS
PROCEDE ET DISPOSITIF DE TRAITEMENT DE MONOFILAMENTS

(30) Priorität: 21.03.1989 DE 3909175
(43) Veröffentlichungstag der Anmeldung: 08.01.1992
(73) Patentinhaber: Reinbold, Heinz, D-53721 Siegburg (DE)
(72) Erfinder: Reinbold, Heinz, D-53721 Siegburg (DE)
(74) Vertreter: KOHLER SCHMID + PARTNER
(86) Internationale Anmeldenummer: DE9000158
(87) Internationale Veröffentlichungsnummer: WO9011482

(56) Entgegenhaltungen:
- EP-A- 0 143 631
- US-A- 4 534 780

## Beschreibung

Die Erfindung geht aus von einem Verfahren zur Orientierung der fadenartigen Makromoleküle von Monofilen in einer Schar mit Luft bestimmter Temperatur.

Weiterhin betrifft die Erfindung einen Luftkanal zum Behandeln von Monofilen für den Reck-, Thermofisierprozeß o. dgl., insbesondere zur Durchführung des Verfahrens nach Anspruch 1, mit einem Luftumwälzsystem und einem Arbeitskanal, den die Monofile durchlaufen, der aus einem Unterteil und einem Oberteil gebildet ist, das bei raumfester Anordnung des Unterteils bewegbar ist.

Ein derartiges Verfahren und eine entsprechende Vorrichtung dazu ist durch die DE-PS 26 14 258 bekannt geworden.

Derartige Luftkanäle sind in der Regel 1.000 mm breit und bis zu 5.000 mm lang und werden zur thermischen Behandlung von Monofilen verwendet. Sie sind zweiteilig ausgeführt und die Monofile durchlaufen den Luftkanal zwischen den beiden Gerätehälften. Um gleichmäßige physikalische Eigenschaften wie Zugfestigkeit, Dehnung, Elastizitätsmodul, Schrumpf, Formstabilität, Verschleißfestigkeit, Flexibilität für das jeweils einzelne Monofil einer Schar zu erreichen, muß nicht nur die Temperatur über die ganze Fläche, die die Schar der Monofile bildet, einheitlich sein, sondern es sollten ferner die Luftgeschwindigkeitsabweichungen über die Breite und die Länge des Luftkanals vernachlässigbar klein sein. Mit zum Stand der Technik zählenden Luftkanälen lassen sich im Arbeitskanal der Monofile Temperaturtoleranzen von T = +/- 1° Celsius und Luftgeschwindigkeitstoleranzen v = +/- 0,5 m/sec erreichen.

Es ist einfach zu erkennen, daß die angegebenen Toleranzwerte über einer Fläche von bis zu F = 5 m² nur mit einem hohen apparativen Aufwand zu erreichen sind, d.h., die Wandungen müssen besonders dick sein, die Dichtungen müssen besonders sorgfältig ausgewählt werden und die Fertigung der Apparateflächen, die zumindest beim An- und Abfahren einer Anlage großen Temperaturschwankungen unterworfen sind, ist besonders aufwendig.

Ferner ist bei den bekannten Luftkanälen, die ausschließlich mit Heißluft betrieben werden, schon heute eine maximale Fertigungsgröße erreicht, die den Anforderungen moderner Fertigungsstraßen aber nicht mehr gerecht werden können, die mit immer größeren Laufgeschwindigkeiten arbeiten.

Der bekannte Luftkanal, der mit Heißluft betrieben wird, hat den Nachteil, daß er lange Temperaturausgleichsstrecken benötigt, um die großen Apparatemassen gleichmäßig aufzuwärmen. Es entsteht dadurch ein zeitlich langer Vorlauf beim Anfahren des bekannten Luftkanals. Die Führung der Heißluft erfolgt in zwei zueinander verschwenkbaren Gerätehälften, deren luftführende Kanäle miteinander verbunden sind. Die Verbindung erfolgt über Faltenbälke oder besonders ausgestaltete Stopfbuchsen. Diese konstruktive Lösung ist aufwendig und störungsanfällig.

Ferner ziehen die Einblasdüsen Kaltluft in den bekannten Luftkanal. Dies beeinträchtigt das Flächentemperaturprofil. Das Temperaturprofil unterliegt auch erhöhten Schwankungen im Abzugsbereich der Warmluft aus dem Luftkanal und an den Seitenflächen. Diese Temperaturänderungen wirken sich qualitätsmindernd auf die dort verlaufenden Monofile aus und beeinträchtigen damit die Einheitlichkeit der Materialeigenschaft der Monofilschar. Zudem erzeugen im bekannten Luftkanal querliegende Staurippen Turbulenzen, die einer gleichmäßigen Luftgeschwindigkeit über die Breite und Länge des bekannten Luftkanals entgegenwirken. Schließlich ist auch noch auf die zahlreichen Drosselklappen hinzuweisen, die bei dem bekannten Luftkanal benötigt werden, damit die Luftmengen annährend gleichmäßig verteilt werden können.

Der Erfindung liegt daher die Aufgabe zugrunde, einen Luftkanal der eingangs genannten Art dahingehend weiterzubilden, daß bei hochgenauer Temperaturführung eine einheitliche, gleiche Belastung des einzelnen Monofils in der Schar erfolgt.

Diese Aufgabe wird erfindungsgemäß dadurch gelöst, daß die Monofile von in beliebiger Anzahl aneinandergereihten einzelnen Strömungszonen behandelt werden, die sich zur Laufrichtung der Monofile orthogonal erstrecken.

Die Aufgabe wird erfindungsgemäß auch dadurch gelöst, daß der Luftkanal aus Baueinheiten beliebiger Anzahl gebildet ist, die jeweils ein Oberteil und ein Unterteil, einen Lufterhitzer oder einen Luftkühler und ein Luftumwälzgerät aufweisen und über Stirnseiten der Baueinheiten dicht aneinanderkoppelbar sind, wobei das Luftumwälzgerät die Luft im Kreuzstrom durch den Arbeitskanal führt.

Der erfindungsgemäße Luftkanal hat damit den wesentlichen Vorteil, daß das Temperaturprofil im Arbeitskanal über seine gesamte Breite und Länge kleineren Schwankungen unterworfen ist als dies von bekannten Luftkanälen überhaupt erreicht werden kann. Das Temperaturprofil des erfindungsgemäßen Luftkanals läßt Schwankungen von maximal T = +/- 0,5° Celsius zu und verbessert damit die Produktqualität der Monofile entscheidend. Durch den Betrieb des Luftkanals im Kreuzstrom wird an der Eintritts- wie auch an der Austrittsöffnung einer Monofilschar ein Luftpolster aufgebaut, das den freien Querschnitt des Arbeitskanals gegenüber Kaltluftströmungen aus der Umgebung verschließt. Das Temperaturprofil kann durch diese Maßnahme auch im Randbereich stabilisiert werden.

Dadurch, daß der erfindungsgemäße Luftkanal aus Baueinheiten beliebiger Größe zusammengestellt werden kann, kann die Größe der horizontalen Fläche des Arbeitskanals so klein gehalten werden, daß sie mit einem exakten, schwankungsfreien Temperaturprofil über der Länge und der Breite des Arbeitskanals betrieben werden kann. Jede Baueinheit weist einen Lufterhitzer oder einen Luftkühler und ein Luftumwälzgerät auf, so daß je nach Leistung einer Produktionsanlage nur eine Baueinheit mehr oder weniger an den bestehenden Luftkanal angekoppelt werden muß. Das Temperaturprofil ist längenunabhängig. Der erfindungsgemäße Luftkanal muß daher nicht für bestimmte verfahrenstechnische Anwendungen konzipiert werden, sondern er läßt sich universell einsetzen, so wie es die Marktgegebenheiten erfordern. Monofile, die höchsten Ansprüchen bezüglich ihrer gewünschten Durchmesser und physikalischen Daten gerecht werden sollen und müssen, lassen sich mit dem erfindungsgemäßen Luftkanal problemfreier herstellen und ein möglicher Produktionsausschuß aufgrund von Temperaturschwankungen im Arbeitskanal ist auszuschließen.

Die einzelnen Baueinheiten lassen sich mit unterschiedlichen Temperaturen betreiben, so daß je nach Bedarf Abschnitte in einem Luftkanal für die Erwärmung, Temperierung oder auch zur Trocknung der Monofile ausgewählt werden können. In Verbindung mit einem Luftkühler in der Baueinheit kann nach der Verstreckung eine weitere Strukturveränderung der Monofile durch Kühlung erreicht werden.

Werden Arbeitskanalflächen von F = 0,5 m² bis zu F = 1 m² ausgewählt, so ist neben dem besonders vorteilhaften Kreuzstrombetrieb des erfindungsgemäßen Luftkanals einfach erkennbar, daß es zur Konstanthaltung des auf der genannten Fläche einzustellenden Temperaturprofils gegenüber bekannten Systemen eines geringeren apparativen Aufwands bedarf.

In bevorzugter Ausgestaltung der Erfindung sind die Oberteile des Luftkanals gemeinsam oder jeweils einzeln gegenüber dem Unterteil verschwenkbar und/oder verschiebbar.

Dies hat den Vorteil, daß zum Anfahren einer Monofilamentanlage die Monofile einfach durch den Luftkanal hindurchgeführt werden können und daß zu Reinigungszwecken oder im Störfall die einzelne Baueinheit schnell geöffnet werden kann.

Weiterhin weist bevorzugt der Arbeitskanal eine Querschnittsfläche auf, die nach oben und unten von Strömungsgittern begrenzt ist.

Dies hat den Vorteil, daß die in einer Schar verlaufenden Monofile jeweils einzeln gleichmäßig umströmt werden. Der Arbeitskanal ist auch allseitig begrenzt. Nach oben und unten von den Strömungsgittern, die den Arbeitskanal schützen. Bei einem Fadenbruch fällt das Monofil auf das untere Strömungsgitter und wird dort gehalten. Vertikal zur Laufrichtung der Monofile ist der Arbeitskanal durch Luftpolster des Kreuzstroms begrenzt und seitlich schließen die Seitenwände einer Baueinheit den Arbeitskanal dicht ab.

In bevorzugter Ausgestaltung der Erfindung weisen die Baueinheiten Seitenwände auf, die aus ein- oder mehrstückigen Isolationsplatten bestehen und an einem Rahmen der Baueinheit befestigbar sind.

Dies hat den Vorteil, daß die Baueinheit selbst aus einfachen vorgefertigten Elementen kostengünstig und schnell aufgebaut werden kann. Die Elemente sind ferner gegeneinander austauschbar. Die notwendige Isolation der Baueinheit, damit eine unerwünschte Wärmeabstrahlung unterbleibt, kann je nach Anwendung gewählt werden, indem zum Beispiel Isolationsplatten unterschiedlicher Dicke am Rahmen befestigt werden.

In weiterer Ausgestaltung der Erfindung weisen die Baueinheiten einen Frischluftkanal und einen Abluftkanal auf, die einen oder beide Luftströmungsräume mit der Umgebung verbinden.

Dies hat den Vorteil, daß der erfindungsgemäße Luftkanal auch als Konvektionstrockner oder Konvektionslüfter eingesetzt werden kann. Die Feuchtigkeitsbeladung der Luft in der Baueinheit kann wie auch der Durchsatz der Luftströmung beliebig gesteuert werden. Die Entfeuchtung der H₂O-beladenen Luft kann mittels bekannter Vorrichtungen erfolgen, die entweder über den Frischluftkanal oder den Abluftkanal mit der Baueinheit verbunden sind.

In weiterer Ausgestaltung der Erfindung sind das Oberteil und das Unterteil fest miteinander verbunden und bilden eine Baueinheit, die einen Arbeitskanal aufweist, der längs einer Seitenwand mit einer Öffnung versehen ist, die mit einer Leiste über handbetätigte oder automatische Schließmittel dicht abdeckbar ist.

Der erfindungsgemäße Luftkanal entspricht damit allen erweiterten Anforderungen, die bei der Herstellung von Monofilamenten höchster Präzision gestellt werden. Der Luftkanal ist in der Leistung beliebig erweiterbar, ist bedienungs- sowie wartungsfreundlich und kann ein vorgegebenes Temperaturfeld selbstregelnd exakt halten. Einzelne Baueinheiten des Luftkanals können sowohl zum Erwärmen als auch zum Kühlen der Monofile eingesetzt werden. Die Baueinheiten können auch auf Längsträgern geführt zusammengehalten werden und die seitliche Öffnung des Arbeitskanals kann über mehrere einzeln ausgestaltete Klappen verschlossen sein.

Weitere Vorteile ergeben sich aus der Beschreibung und der beigefügten Zeichnung. Ebenso können die vorstehend genannten und die noch weiter aufgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter.

Die Erfindung ist in der Zeichnung dargestellt und wird anhand von Ausführungsbeispielen in der Zeichnung näher erläutert. Es zeigen:
- Fig. 1: einen erfindungsgemäßen Luftkanal bestehend aus mehreren Baueinheiten;
- Fig. 2: ein stark schematisiertes Funktionsprinzip einer einzelnen Baueinheit eines erfindungsgemäßen Luftkanals;
- Fig. 3: eine räumliche Darstellung einer Baueinheit eines erfindungsgemäßen Luftkanals im Schnitt;
- Fig. 4: eine Seitenansicht einer Baueinheit eines erfindungsgemäßen Luftkanals;
- Fig. 5: ein Strömungsgitter einer Baueinheit mit verschiedenen Ausschnitten in Draufsicht;
- Fig. 5a: einen Teilausschnitt eines Strömungsgitters nach der Fig. 5 in Draufsicht in vergrößertem Maßstab;
- Fig. 6: eine Vorderansicht des Strömungsgitters mit Profilleiste, Schlitzblech und Sieb nach der Fig. 5;
- Fig. 6a: einen Teilausschnitt des Schnitts nach Fig. 5a in vergrößertem Maßstab und in räumlicher Darstellung;
- Fig. 7: eine beispielhafte Kanalform von Kanälen des Strömungsgitters im Teilausschnitt, vergrößert und räumlich dargestellt;
- Fig. 8: ein weiteres Ausführungsbeispiel eines erfindungsgemäßen Luftkanals bestehend aus beispielsweise zwei Baueinheiten;
- Fig. 9: einen Ausschnitt einer Leiste im vergrößterten Maßstab nach Fig. 8.

Die einzelnen Figuren der Zeichnung zeigen teilweise stark schematisiert den erfindungsgemäßen Gegenstand und sind nicht maßstäblich zu verstehen. Die Gegenstände der einzelnen Figuren sind teilweise stark vergrößert dargestellt, damit ihr Aufbau besser gezeigt werden kann.

In Fig. 1 ist mit 1 ein Luftkanal dargestellt, wie er sich aus einzelnen Baueinheiten 2 zusammensetzt. In der Fig. 1 sind eine erste Baueinheit 2′, eine zweite Baueinheit 2˝ und eine dritte Baueinheit 2‴ fest aneinandergekoppelt, während eine vierte Baueinheit 2^{IV} der Übersichtlichkeit halber beabstandet von den Baueinheiten 2′, 2˝, 2‴ eingezeichnet ist. Die Baueinheiten 2 weisen einen Rahmen 3 auf, in dem ein Arbeitskanal 4 ausgespart ist. Im Arbeitskanal 4 sind Monofile 5 in einer Schar angeordnet. Die Monofile 5 sind über die ganzen Breite des Arbeitskanals 4 verteilt. Der Transport der Monofile erfolgt in Pfeilrichtung. Die einzelnen Baueinheiten 2 setzen sich aus einer Seitenwand 6, aus einer Bodenwand 7, einer Deckenwand 8 und einer in der Figur nicht einzusehenden Seitenwand 9 zusammen. Die Wände sind an dem Rahmen 3 befestigt. Jede Baueinheit 2 ist mit einer Eintrittswand 10 und einer Austrittswand 11 versehen, die den Luftkanal 1 sowohl am Anfang wie auch am Ende aber auch zwischen den einzelnen Baueinheiten 2 begrenzen. An der Eintrittswand 10 und an der Austrittswand 11 am Anfang bzw. am Ende sind Isolationsplatten aufsteckbar oder zu befestigen, die eine Wärmeabstrahlung in die jeweilige Richtung verhindern.

Jede Baueinheit 2 ist aus einem Unterteil 12 und einem Oberteil 13 zusammengesetzt. Das Oberteil 13 läßt sich bei raumfester Anordnung des Unterteils 12 gegenüber diesem verschwenken und/oder verschieben. In dem Unterteil 12, wie auch in dem Oberteil 13 sind Strömungsgitter 14, 15 verschiebbar geführt, die den Arbeitskanal 4 der Baueinheit 2 sowohl nach oben wie auch nach unten begrenzen. An den horizontalen Oberflächen der Strömungsgitter 14, 15 sind zu den Monofilen 5 hin Schlitzlochbleche 14′, 15′ und diametral dazu Siebe 14˝, 15˝ angeordnet (siehe Fig. 5). Die Strömungsgitter 14, 15 stützen einerseits die Schlitzlochbleche 14′, 15′ und die Siebe 14˝, 15˝ und andererseits verteilen und führen sie die Luft, die in den Arbeitskanal 4 strömt. Die Strömungsgitter 14, 15 sind über eine Klappe 16 in der Seitenwand 6 aus der Baueinheit 2 herausnehmbar.

Die Baueinheiten 2 sind, wie beispielhaft in der Fig. 1 an den Baueinheiten 2‴ und 2^{IV} gezeigt, über Befestigungsleisten 17, 18, 19 fest miteinander verbindbar. Die Befestigungsleisten 17, 18, 19 greifen in entsprechende Aussparungen der angrenzenden Baueinheit 2‴ und sind über Langlöcher, durch die Schrauben greifen, fest miteinander zu verbinden.

Die einzelnen Baueinheiten 2 sind über Justierschrauben 21 so aneinander anzupassen, daß der Arbeitskanal 4 des Luftkanals 1 eine Ebene bildet, die horizontal ausgerichtet ist. Neben den Justierschrauben 21 sind an der Baueinheit 2 zwei Laufrollen 22 beispielhaft angebracht. Die Darstellung in der Fig. 1 verdeckt an der Baueinheit 2 jeweils eine der Laufrollen 22.

Fig. 2 zeigt stark schematisiert das Funktionsprinzip des erfindungsgemäßen Luftkanals 1. Eine Luftströmung 25 ist in antiparallelen Pfeilrichtungen 26, 26′ führbar. Die Luftströmung 25 wird von einem Lufterhitzer 27 erwärmt. Der Lufterhitzer 27 kann durch einen Luftkühler ersetzt werden. Ein Luftumwälzgerät 28, bevorzugt ein Ventilator, hält die Luft im Umlauf, in dem er sie z.B. von unten in Pfeilrichtung 26′ in den Arbeitskanal 4, den die Monofile 5 in einer Schar durchlaufen, drückt. Ändert sich die Laufrichtung des Luftumwälzgerätes 28, so wird die Luftströmung 25 senkrecht nach oben durch den Lufterhitzer 27 (oder den Luftkühler) gedrückt und strömt von oben kommend in den Arbeitskanal 4. In diesem Fall werden die Monofile 5 von oben nach unten umströmt. Je nach Anwendung ist es auch denkbar, daß in einer Baueinheit 2 die Luftströmung in Pfeilrichtung 26′ geführt wird und in der direkt daran anschließenden Baueinheit 2 die Luftströmung in Pfeilrichtung 26 verläuft. Ferner können in einem Luftkanal 1 eine oder mehrere Baueinheiten 2 als Trockner, als Reck- oder Thermofixiereinheit oder als Kühler eingesetzt werden. Das Luftumwälzgerät 28 kann auch so betrieben werden, daß es in einem Zeitintervall die Luft in Pfeilrichtung 26′ und in einem anderen Zeitintervall in Pfeilrichtung 26 drückt. Jede Baueinheit 2 weist eine Strömungszone 29 auf, der die Monofile 5 ausgesetzt sind.

Fig. 3 zeigt den Luftkanal 1 in einer räumlichen Darstellung mit den wesentlichen Einbauten. Die Austrittswand 11 ist an der Baueinheit 2 entfernt. Am Rahmen 3 sind nach außen die Wände befestigt und nach innen Isolationsmatten, die von Luftkanalflächen, bevorzugt dünnen Blechen, abgedeckt sind. Die Luftströmung 25 verläuft im dargestellten Fall in Pfeilrichtung 30, d.h., die Luft wird von unten durch das Strömungsgitter 15, das mit dem Sieb 15˝ und dem Schlitzlochblech 15′ bestückt sein kann, in den Arbeitskanal 4 gedrückt und verläßt über das Strömungsgitter 14 den Arbeitskanal 4. Die Laufrichtung der Monofile 5 ist durch einen mit unterbrochenen Strichen gezeichneten Pfeil angegeben. Die Siebe 14˝, 15˝ und die Schlitzlochbleche 14′, 15′ sind in der Figur am Strömungsgitter 14, 15 nicht eingezeichnet

Ein Strömungskörper 31, der zweiteilig aufgebaut ist, und der mit der einen Hälfte im Oberteil 13 und mit der anderen Hälfte im Unterteil 12 befestigt ist, trennt den Innenraum der Baueinheit 2 in Luftströmungsräume 32, 32′. Im Luftströmungsraum 32 sind Strömungsleitbleche 33 derart angeordnet, daß sie am oberen und unteren Ende des Luftströmungsraums 32 zusammen mit dem Strömungskörper 31 kreisförmige Offnungen 34, 34′ bilden. Der Luftströmungsraum 32 bildet die Strömungszone 29. Von der Öffnung 34, 34′ zu den Strömungsgittern 14, 15 hin weiten sich die kreisförmigen Öffnungen 34, 34′, bevorzugt in der Form eines Kegelstumpfes, dessen Kreisfläche mit dem größeren Durchmesser in eine rechteckförmigen Fläche übergeht, die der Fläche der Strömungsgitter 14, 15 entspricht. Die Luft wird umlaufend in den Luftströmungsräumen 32, 32′ geführt, indem das Luftumwälzgerät 28 die Luft durch den Lufterhitzer 27 oder einen Luftkühler (nicht dargestellt) saugt und von unten durch die Offnung 34 hindurch in den Arbeitskanal 4 drückt. Dabei verteilt sich die Luft gleichmäßig auf der Fläche des Strömungsgitters 15.

In den Luftströmungsräumen 32, 32′ sind Temperaturfühler 35, Luftfeuchtigkeitsmeßfühler 36, Druckmeßfühler, Luftdurchsatzmeßstellen und Luftgeschwindigkeitsmeßstellen vorgesehen. Beispielhaft sind in die Fig. 3 die Temperaturfühler 35 und die Luftfeuchtigkeitsmeßfühler 36 am unteren und oberen Ende des Luftströmungsraums 32 eingezeichnet.

Der Lufterhitzer 27 ist beidseitig sowohl von oben wie von unten von Filtermatten 38 beabstandet umhüllt. Die Filtermatten 38 halten einerseits niedermolekulare Teilchen, die sich im Umlauf in der Luftströmung 25 befinden, in den Filtermatten 38 zurück und gewährleisten, daß in den Lufterhitzer 27 keine Schmutzpartikeln eintreten können. Der Lufterhitzer 27 ist ebenso wie die Filtermatten 38 derart in die Baueinheit 2 eingebaut, daß sie jeweils einzeln schnell aus der Baueinheit 2 herausgenommen werden können, damit beispielsweise der Lufterhitzer 27 durch einen Luftkühler ersetzt werden kann.

Durch das Öffnen der Klappe 16 können die Strömungsgitter 14, 15 ausgetauscht werden, die in Führungsschienen in der Baueinheit 2 gehalten sind.

Fig. 4 zeigt die Baueinheit 2 in einer Seitenansicht. Dabei sind der Übersicht halber Teile der Seitenwand 6 ausgeschnitten. Die Monofile 5 werden in Pfeilrichtung durch die Baueinheit 2 geführt. Die Strömungsleitbleche 33 grenzen von innen an die Eintrittswand 10 und die Austrittswand 11. Zwischen den Strömungsleitblechen 33 und dem Strömungskörper 31 erstreckt sich der Luftströmungsraum 32. Mit 39 ist die Innenisolation der Baueinheit 2 in der Figur eingezeichnet. Werden mehrere Bauteile 2 zu einem Luftkanal 1 aneinandergereiht, so kann die Innenisolation im Bereich der Eintrittswand 10 und der Austrittswand 11 entfallen. Im Unterteil 12 ist das Luftumwälzgerät 28 eingebaut. Die Klappe 16 ist noch teilweise gezeigt, die bei der Baueinheit 2 die Strömungsgitter 14, 15 seitlicht dicht abdeckt. Das Oberteil 13 ist gegenüber dem Unterteil 12 verschwenkbar und/oder verschiebbar. Beispielhaft sind in der Fig. 4 Laufrollen 22 eingezeichnet, mittels derer sich die Baueinheit 2 verschieben läßt. Gestrichelt ist in der Figur der Lufterhitzer 27 dargestellt.

Fig. 5 zeigt in Draufsicht das Strömungsgitter 14 und im Ausschnitt Teile des Schlitzlochblechs 14′ und des Siebs 14˝. Die Draufsicht entspricht dem nicht dargestellten Strömungsgitter 15. Das Strömungsgitter 14 weist ganzflächig die nur teilweise dargestellten Kanäle 40 auf, die dicht aneinanderliegend angeordnet sind und beispielhaft eine kreisförmige Öffnung aufweisen. Mit dem Sieb 14˝ wird ein Staudruck im Luftströmungsraum 32 erzeugt. Der Staudruck ist so groß, daß sich die Luft gleichmäßig auf der Oberfläche des Siebs 14˝ verteilt.

Fig. 5a zeigt in Draufsicht einen Teilausschnitt des Strömungsgitters 14 in vergrößertem Maßstab. Die Kanäle 40 verjüngen sich auf eine kreisförmige Fläche, deren Durchmesser kleiner ist als der Durchmesser der kreisförmigen Öffnung an der Oberfläche des Strömungsgitters 14. Die kreisförmigen Öffnungen der Oberfläche sind auf einer Seite vom Sieb 14˝ und auf der anderen Seite vom Schlitzlochblech 14′ verdeckt.

Fig. 6 zeigt das Strömungsgitter 14 in Vorderansicht der Fig. 5 mit dem Schlitzlochblech 14′ und dem Sieb 14˝. Längs einer Seite erstreckt sich eine Profilleiste 41, die im eingebauten Zustand des Strömungsgitters 14 mit der Klappe 16 zusammenwirkt. Die Klappe 16 liegt mit der Innenseite auf der Profilleiste 41 auf. Die Profilleiste 41 kann aus einem Isolationsmaterial gefertigt sein und zusätzlich zur Klappe 16 weisend einen Dichtstreifen aufweisen, der bei geschlossener Klappe 16 zwischen der Profilleiste 41 und der Klappe 16 angeordnet ist und vom Anpreßdruck der Klappe 16 leicht verformt wird.

Fig. 6a zeigt die einzelnen Kanäle 40 im Teilausschnitt vergrößert und räumlich dargestellt. Ausschnitte des Schlitzlochblechs 14′ und des Siebs 14˝ begrenzen die Kanäle 40. Von den beiden Oberflächen ausgehend sind die hier beispielhaft dargestellten Kanäle 40 zwei Kegelstümpfe, die mit ihren kleineren Öffnungsdurchmessern aneinander anliegen.

Fig. 7 zeigt nochmals in anderer Darstellung den möglichen Aufbau eines Strömungsgitters 14, 15.

Fig. 8 zeigt ein weiteres Ausführungsbeispiel eines erfindungsgemäßen Luftkanals der in der Figur beispielsweise aus zwei Baueinheiten 45 zusammengesetzt ist. Bei den Baueinheiten 45 ist das Oberteil und das Unterteilt fest miteinander verbunden. Zwischen dem Ober- und Unterteil ist ein Arbeitskanal 46 ausgebildet. Der Transport der Monofile 5 im Arbeitskanal 46 erfolgt in Pfeilrichtung. Zu einer Seitenwand 47 der jeweiligen Baueinheit 45 weisend ist der Arbeitskanal 46 geöffnet. Er weist eine Öffnung 48 auf. Die Öffnung 48 ist mit einer Leiste 49 verdeckbar. Die Leiste 49 kann nach unten mittels handbetätigter oder automatischer Vorrichtungen verschoben werden. Damit ist es möglich, daß die Leiste 49 die Öffnung 48 nur teilweise oder ganz freigibt. In der Figur erstreckt sich die Leiste 49 über beide Baueinheiten 45, so daß bei dem Verschieben der Leiste 49 die Öffnung 48 beider Baueinheiten 45 gleichzeitig frei werden. Auf der Leiste 49 ist an der oberen nach außen gerichteten Kante eine Führungsschiene 50 vorgesehen. Die Führungsschiene 50 ist aus einem schlecht wärmeleitfähigen Material und im Querschnitt bevorzugt gewölbt. Längs der Führungsschiene 50 kann das Monofilbündel beim Einfädeln geführt werden. Dabei befindet sich die Leiste 49 an den Seitenwänden 47 der Baueinheiten 45 in einer Stellung, in der die Öffnungen 48 teilweise frei sind.

In der Fig. 8 weisen die Seitenwände 47 noch ein nicht näher gekennzeichnetes Bedienungstableau und Überwachungsanzeigefeld 51 auf, das z.B. an der Baueinheit 45 vorgesehen ist, um Anzeigegeräte, Schalt- und Bedienungsknöpfe aufzunehmen. Die Baueinheiten 45 sind auf einem Längsträger 53 geführt und an ihm befestigt. Die Längsträger 53 sind in der Figur teilweise mit gestrichelten Linien gezeichnet, um anzudeuten, daß je nach Länge der Längsträger 53 auch weitere Baueinheiten 45 an die schon bestehenden Baueinheiten 45 ankoppelbar sind. An die Außenseite der Baueinheit 45, die den Luftkanal abschließt, ist eine Austrittswand 54 befestigbar, die als Isolationswand Wärmeabstrahlungen verhindert. Sollen weitere Baueinheiten 45 aneinandergekoppelt werden, so wird die Austrittswand 54 abgenommen, die weiteren Baueinheiten 45 werden hinzugefügt und an die letzte Baueinheit, d.h., auf die Außenseite, durch die die Monofile 5 in die Umgebung austreten, wird die Austrittswand 54 wieder aufgesteckt.

Fig. 9 zeigt einen Auschnitt einer Leiste 49 in vergrößertem Maßstab, wie sie an den Profilleisten 41 der Strömungsgitter 14, 15 anliegt. Die Profilleisten 41 können, wie in der Figur gezeigt, auch Dichtungsstreifen 55 aufweisen die vom Anpreßdruck der Leiste 49 leicht verformt werden und damit den Arbeitskanal 46 zur Seitenwand 47 hin dicht abschließen.

## Patentansprüche

1. Verfahren zur Orientierung der fadenartigen Makromoleküle von Monofilen (5) in einer Schar mit Luft bestimmter Temperatur, dadurch gekennzeichnet, daß die Monofile (5) von in beliebiger Anzahl aneinandergereihten einzelnen Strömungszonen (29) behandelt werden, die sich zur Laufrichtung der Monofile (5) orthogonal erstrecken.

2. Verfahren nach Anspruch 1, dadurch gekennzeichnet, daß in den einzelnen Strömungzonen (29) erwärmte oder gekühlte Luft transportiert wird, und daß die Strömung der Luft zu der von der Schar der Monofile (5) gebildeten Ebene orthogonal erfolgt.

3. Verfahren nach Anspruch 1 oder 2, dadurch gekennzeichnet, daß die gekühlte Luft vor dem Eintritt in die Strömungszone (29) entfeuchtet wird.

4. Luftkanal zum Behandeln von Monofilen für den Reck-, Thermofixierprozeß o. dgl., insbesondere zur Durchführung des Verfahrens nach Anspruch 1, mit einem Luftumwälzsystem und einem Arbeitskanal (4), den die Monofile (5) durchlaufen, der aus einem Unterteil (12) und einem Oberteil (13) gebildet ist, das bei raumfester Anordnung des Unterteils (12) bewegbar ist, dadurch gekennzeichnet, daß der Luftkanal (1) aus Baueinheiten (2) beliebiger Anzahl gebildet ist, die jeweils ein Oberteil (13) und ein Unterteil (12), einen Lufterhitzer (27) oder einen Luftkühler und ein Luftumwälzgerät (28) aufweisen und über Stirnseiten der Baueinheiten (2) dicht aneinanderkoppelbar sind, wobei das Luftumwälzgerät (28) die Luft im Kreuzstrom durch den Arbeitskanal (4) führt.

5. Luftkanal nach Anspruch 4, dadurch gekennzeichnet, daß der Luftkühler mit einer Vorrichtung gekoppelt ist, die die gekühlte Luft unter die maximale H₂0 Beladung entfeuchtet.

6. Luftkanal nach Anspruch 4, dadurch gekennzeichnet, daß die Oberteile (13) des Luftkanals (1) gemeinsam oder jeweils einzeln gegenüber dem Unterteil (12) verschwenkbar und/oder verschiebbar sind.

7. Luftkanal nach einem der Ansprüche 4 bis 6, dadurch gekennzeichnet, daß der Arbeitskanal (4) eine Querschnittsfläche aufweist, die nach oben und unten von Strömungsgittern (14, 15) begrenzt ist.

8. Luftkanal nach einem der Ansprüche 4 bis 7, dadurch gekennzeichnet, daß die Baueinheiten (2) Seitenwände (6, 9) aufweisen, die aus ein- oder mehrstückigen Isolationsplatten bestehen und an einem Rahmen (3) der Baueinheit (2) befestigbar sind.

9. Luftkanal nach einem der Ansprüche 4 bis 8, dadurch gekennzeichnet, daß die Baueinheiten (2) einen Frischluftkanal und einen Abluftkanal aufweisen, die einen oder beide Luftströmungsräume (32, 32′) mit der Umgebung verbinden.

10. Luftkanal nach einem der Ansprüche 4 bis 9, dadurch gekennzeichnet, daß das Oberteil (13) und das Unterteil (12) fest miteinander verbunden sind und eine Baueinheit (45) bilden, die einen Arbeitskanal (46) aufweist, der längs einer Seitenwand (47) mit einer Öffnung (48) versehen ist, die mit einer Leiste (49) über handbetätigte oder automatische Schließmittel dicht abdeckbar ist.

## Claims

1. Process for orienting the fiber-like macromolecules of monofilaments (5) in a bundle via air of a certain temperature, characterized in that the monofilaments (5) are processed in any desired number of individual flow zones (29) arranged in series with one another, which extend orthogonally to the direction of travel of the monofilaments (5).

2. Process according to claim 1, characterized in that heated or cooled air is transported in the individual flow zones (29) and that the flow of air occurs orthogonally to the plane formed by the bundle of monofilaments (5).

3. Process according to claim 1 or 2, characterized in that the cooled air is dehumidified before entering the flow zone (29).

4. Air tunnel for processing monofilaments for the stretching or thermosetting process or the like, especially for performing the process according to claim 1, with an air circulation system and a working duct (4) through which the monofilaments (5) travel, which is made up of a lower part (12) and an upper part (13), which is movable while the lower part (12) is arranged in a stationary manner, characterized in that the air tunnel (1) consists of any desired number of modules (2), each of which has an upper part (13) and a lower part (12), an air heater (27) or an air cooler, and an air circulation unit (28), and which can be tightly coupled to one another at the ends of the modules (2), with the air circulation unit (28) guiding the air in a crossflow manner through the working duct (4).

5. Air tunnel according to claim 4, characterized in that the air cooler is coupled to an apparatus that dehumidifies the cooled air below its maximum H₂O load.

6. Air tunnel according to claim 4, characterized in that the upper parts (13) of the air tunnel (1) can be pivoted and/or displaced, together or each individually, with respect to the lower part (12).

7. Air tunnel according to any one of claims 4 to 6, characterized in that the working duct (4) has a cross-sectional area that is delimited at the top and bottom by flow grids (14, 15).

8. Air tunnel according to any one of claims 4 to 7, characterized in that the modules (2) have side walls (6, 9) that consist of one- or multiple-part insulation panels and can be fastened to a frame (3) of the module (2).

9. Air tunnel according to any one of claims 4 to 8, characterized in that the modules (2) have a fresh air conduit and an exhaust air conduit, which connect one or both air flow chambers (32, 32′) with the outside.

10. Air tunnel according to any one of claims 4 to 9, characterized in that the upper part (13) and the lower part (12) are securely joined to one another and form a module (45) that has a working duct (46) that is provided along one side wall (47) with an opening (48) that can be tightly covered with a strip (49) by means of manually actuated or automatic closing means.

## Revendications

1. Procédé pour orienter les macromolécules en forme de fils de monofilaments (5) en un assemblage avec de l'air de température déterminée, caractérisé en ce que les monofilaments (5) sont traités par différentes zones d'écoulement (29) alignées côte à côte en nombre quelconque, qui s'étendent perpendiculairement au sens des monofilaments (5).

2. Procédé selon la revendication 1, caractérisé en ce que de l'air chauffé ou refroidi est transporté dans les différentes zones d'écoulement (29) et en ce que l'écoulement de l'air se fait perpendiculairement au plan formé par l'assemblage des monofilaments (5).

3. Procédé selon la revendication 1 ou 2, caractérisé en ce que l'air refroidi est déshumidifié avant l'entrée dans la zone d'écoulement (29).

4. Canal d'air pour le traitement de monofilaments pour le procédé d'étirage, de thermofixage ou analogue, en particulier pour la mise en oeuvre du procédé selon la revendication 1, avec un système de circulation d'air et un canal de travail (4) traversé par les monofilaments (5), qui est formé par une partie inférieure (12) et une partie supérieure (13) qui est mobile lorsque l'agencement de la partie inférieure (12) est stabilisé, caractérisé en ce que le canal d'air (1) est formé par des unités modulaires (2) en nombre quelconque qui comportent chacune une partie supérieure (13) et une partie inférieure (12), un réchauffeur d'air (27) ou un refroidisseur d'air et un appareil de circulation d'air (28) et peuvent être couplées étroitement côte à côte par l'intermédiaire de côtés frontaux des unités modulaires (2), l'appareil de circulation d'air (28) conduisant l'air à courant croisé dans le canal de travail (4).

5. Canal d'air selon la revendication 4, caractérisé en ce que le refroidisseur d'air est couplé à un dispositif qui déshumidifie l'air refroidi en deçà de la charge de H₂O maximale.

6. Canal d'air selon la revendication 4, caractérisé en ce que les parties supérieures (13) du canal d'air (1) peuvent pivoter et/ou se déplacer ensemble ou individuellement par rapport à la partie inférieure (12).

7. Canal d'air selon l'une des revendications 4 à 6, caractérisé en ce que le canal de travail (4) comporte une surface transversale qui est limitée vers le haut et vers le bas par des grilles d'écoulement (14, 15).

8. Canal d'air selon l'une des revendications 4 à 7, caractérisé en ce que les unités modulaires (2) comportent des parois latérales (6, 9) qui consistent en des plaques d'isolation en un ou plusieurs éléments et peuvent être fixées à un cadre (3) de l'unité modulaire (2).

9. Canal d'air selon l'une des revendications 4 à 8, caractérisé en ce que les unités modulaires (2) comportent un canal d'air frais et un canal d'air usé qui font communiquer avec l'environnement une ou deux chambres d'écoulement d'air (32, 32′).

10. Canal d'air selon l'une des revendications 4 à 9, caractérisé en ce que la partie supérieure (13) et la partie inférieure (12) sont reliées de manière fixe l'une à l'autre et forment une unité modulaire (45) qui comporte un canal de travail (46) qui est muni le long d'une paroi latérale (47) d'une couverture (48) qui peut être recouverte de manière étanche par une barre (49) par l'intermédiaire de dispositifs de fermeture actionnés manuellement ou automatiques.
